# EUROPÄISCHE PATENTSCHRIFT

(11) **EP 0 192 051 B1**
(45) Veröffentlichungstag und Bekanntmachung des Hinweises auf die Patenterteilung: **27.12.1991**
(21) Anmeldenummer: 86100599.9
(22) Anmeldetag: 17.01.1986
(51) Int. Cl.: B42F 13/22

(54) **Vorrichtung zum Aufreihen von gelochten Blättern**
Threading device for perforated sheets
Dispositif de rangement pour feuilles perforées

(30) Priorität: 16.02.1985 DE 8504460 U
(43) Veröffentlichungstag der Anmeldung: 27.08.1986
(73) Patentinhaber: Robert Krause GmbH & Co. KG, 32339 Espelkamp (DE)
(72) Erfinder: Kissel, Karl-Heinz, D-4992 Espelkamp (DE); Oevermann, Siegfried, D-4955 Hille 1 (DE)
(74) Vertreter: Stracke, Alexander, Dipl.-Ing.

(56) Entgegenhaltungen:
- DE-A- 2 525 576
- DE-C- 350 693
- FR-A- 478 925
- FR-A- 2 221 924
- US-A- 2 119 639
- US-A- 4 355 916

## Beschreibung

Die vorliegende Erfindung betrifft eine Vorrichtung zum Aufreihen von gelochten Blättern, bestehend aus einem mit einer buchförmigen Einbanddecke verbindbaren, federnden Mechanikdeckel, im Mechanikdeckel federnd abgestützten Tragteilen, sowie mindestens zwei aus Metalldraht hergestellten und jeweils aus zwei Ringhälften bestehenden Ringteilen, wobei die Ringhälften jedes Ringteiles einerseits an den Tragteilen befestigt sind und an ihren anderen, in Schließstellung aneinanderliegenden Enden mit in zwei verschiedenen Achsrichtungen verlaufenden und ineinandergreifenden Ausformungen versehen sind, wobei die ineinandergreifenden Ausformungen der Ringhälften als Verzahnungen mit in Schließstellung aneinanderliegenden, ebenen Flächen ausgebildet sind, wobei jeweils eine Ringhälfte mit einer zahnlückenartigen Vertiefung sowie einem in einer davon abweichenden Achsrichtung verlaufenden zahnartigen Vorsprung versehen ist, während die jeweils andere Ringhälfte mit einer entsprechend versetzten Vertiefung und einem entsprechend versetzten Vorsprung ausgestattet ist.

Eine Vorrichtung der vorerwähnten Art ist aus der US-A 21 19 639 bekannt.

Die dort gezeigte und beschriebene Vorrichtung ist im Bereich der in Schließstellung aneinanderliegenden Enden der Ringhälften mit einer Verzahnung versehen, deren Form durch jeweils keilförmige Kerben gekennzeichnet ist. Diese Kerben sind derart in die Enden der Ringhälften eingearbeitet, daß ihre Grundlinien einen spitzen Winkel zur Ringhälften-Achse bilden und in einem Punkt zusammenlaufen, der sich an einer vom äußeren oder vom freien Ende jeder Ringhälfte aus nach innen versetzten Stelle mit der Achse der jeweiligen Ringhälfte deckt. Die Innenseiten der Verzahnungen enthalten somit vier im wesentlichen dreieckige und ebene Flächen. Die ebenen Flächen bewirken beim Zusammenfügen der Ringhälften, daß im Falle einer Versetzung der beiden Ringhälften-Enden innerhalb normaler Grenzen die gegenseitige Führungswirkung der Flächen die Ringhälften-Enden in eine Flucht bringt, wobei die Federspannung, welche die Ringhälften zum Schließen bringt, für diesen Zweck ausreichend sein soll.

Es sind zum Beispiel aus der FR-A 478 925 oder der DE-C 350 693 auch Vorrichtungen zum Aufreihen von gelochten Blättern bekannt, bei denen das Verschieben der jeweils zusammenwirkenden Ringhälften gegeneinander und quer zur Schließrichtung verhindert ist. Bei derartigen Konstruktionen ist an einem Ende einer Ringhälfte ein senkrecht vorstehender Zapfen und an der anderen Ringhälfte eine zylindrische Bohrung vorgesehen, in die der Zapfen der anderen Ringhälfte in Schließstellung eingreift.

Die vorerwähnte Konstruktion mit vorstehenden Zapfen einerseits und Bohrungen andererseits weist den Nachteil relativ aufwendiger Bearbeitungsmethoden auf, da die Anbringung der Zapfen und der entsprechenden Bohrungen letztendlich nur mit spanabhebenden Bearbeitungsmethoden möglich ist.

Auch die Gestaltung der Enden der Ringhälften gemäß der US-A-21 19 639 erfordert spanabhebende Bearbeitungsmethoden, da im Schließzustand der Verbindungsbereich zwischen den beiden Ringhälften frei sein soll von Vorsprüngen oder Kanten, das heißt, es soll eine glatte und durchgehende Form im Verbindungsbereich gegeben sein. Dies setzt eine exakte Bearbeitung der beiden Ringhälften-Enden notwendigerweise voraus.

Der vorliegenden Erfindung liegt die Aufgabe zugrunde, eine Vorrichtung der gattungsgemäßen Art dahingehend zu verbessern, daß eine Verschiebung der in Schließstellung zusammenwirkenden Ringhälften quer zur Schließrichtung verhindert wird und daß die dafür notwendigen Verformungen der betreffenden Enden der Ringhälften mit einfachen herstellungstechnischen Mitteln durchgeführt werden können.

Die Lösung dieser Aufgabe besteht darin, daß die in Schließstellung aneinanderliegenden ebenen Flächen der Verzahnung parallel beziehungsweise durch spanlose Formgebung bedingte minimale Abweichungen nahezu parallel zur Schließrichtung der beiden Ringhälften verlaufen.

Die Erfindung bringt den Vorteil mit sich, daß die im erfindungsgemäßen Sinne formschlüssig ineinandergreifenden Verzahnungen mit einfachen, herstellungstechnischen Mitteln angefertigt werden können, insbesondere können die Ringhälften durch spanlose Formgebung in der angegebenen Weise gestaltet werden. Dadurch ergibt sich gegenüber dem vorbekannten Stand der Technik eine erhebliche Fertigungsvereinfachung, ohne daß dadurch die angestrebte Wirkung, nämlich eine Verschiebung der jeweiligen Ringhälften gegeneinander und quer zur Schließrichtung zu verhindern, negativ beeinträchtigt wird.

Weitere Merkmale der Neuerung sind Gegenstand von Unteransprüchen.

Ausführungsbeispiele der Neuerung sind in den beigefügten Zeichnungen dargestellt und werden im folgenden näher beschrieben. Es zeigen:
- Fig. 1: eine perspektivische Darstellung einer Vorrichtung zum Aufreihen von gelochten Blättern,
- Fig. 2: einen Schnitt nach der Linie II - II in Fig. 1,
- Fig. 3: eine der Fig. 2 entsprechenden Schnitt nach einem weiteren Ausführungsbeispiel der Neuerung,
- Fig. 4: einen Schnitt nach der Linie IV - IV in Fig. 2,
- Fig. 5: eine Stirnansicht einer Ringhälfte in Richtung des Pfeiles V in Fig. 4,
- Fig. 6: eine Stirnansicht der anderen Ringhälfte,
- Fig. 7: eine Ansicht in Richtung des Pfeiles VII in Fig. 4,
- Fig. 8: eine Ansicht in Richtung des Pfeiles VIII in Fig. 5,
- Fig. 9: eine Ansicht in Richtung des Pfeiles IX in Fig. 6,
- Fig. 10: die in Fig. 3 mit X bezeichnete Einzelheit in vergrößerter Darstellung,
- Fig. 11: eine Ansicht einer Ringhälfte in Richtung des Pfeiles XI in Fig. 10,
- Fig. 12: eine Stirnansicht der anderen Ringhälfte,
- Fig. 13: eine Ansicht in Richtung des Pfeiles XIII in Fig. 10,
- Fig. 14: eine Ansicht in Richtung des Pfeiles XIV in Fig. 11,
- Fig. 15: eine Ansicht in Richtung des Pfeiles XV in Fig. 12.

In Fig. 1 ist in perspektivischer Darstellung eine vollständige Vorrichtung zum Aufreihen von gelochten Blättern dargestellt und insgesamt mit dem Bezugszeichen 10 versehen. Eine derartige Vorrichtung wird allgemein auch als Ringbuchmechanik bezeichnet.

Die Vorrichtung 10 besteht im wesentlichen aus einem federnden Mechanikdeckel 11, darin federnd abgestützten Tragteilen 12 sowie aus mehreren Ringteilen 13, wobei jedes Ringteil 13 seinerseits aus zwei Ringhälften 13a und 13b besteht. Jede Ringhälfte 13a und 13b ist mit einem Ende an einem Tragteil 12 befestigt. Im geschlossenen Zustand bilden die beiden Ringhälften 13a und 13b einen geschlossenen Ring.

Die Ringhälften 13a und 13b sind jeweils aus Metalldraht hergestellt.

Um nun gelochte Blätter auf der in Fig. 1 vollständig dargestellten Vorrichtung aufzureihen, ist es zunächst erforderlich, die jeweiligen Ringteile 13 zu öffnen. Dies wird durch die Befestigung der jeweiligen Ringhälften 13a und 13b an den im Mechanikdeckel 11 federnd abgestützten Tragteilen 12 ermöglicht. Im geöffneten Zustand können auf die Ringhälften 13b gelochte Blätter aufgereiht werden, ist dies erfolgt, so wird durch Schließen der Ringteile 13 verhindert, daß die aufgereihten Blätter unbeabsichtigt entnommen werden können. Durch die ringförmige Gestaltung ist es ohne weiteres auch möglich, aufgereihte Blätter bei geschlossenen Ringteilen 13 vollständig umzublättern und auch wieder in die Ausgangslage zurückzubewegen.

Um nun zu verhindern, daß die Ringhälften 13a und 13b der Ringteile 13 in Schließstellung quer zur Schließrichtung verschoben werden können, sind die Enden der jeweiligen Ringhälften 13a und 13b in besonderer Weise gestaltet.

Bei dem Ausführungsbeispiel der Neuerung nach den Fig. 2 sowie 4 bis 9 ist die Ringhälfte 13a mit einer zahnlückenartigen Vertiefung 14 sowie einem rechtwinklig dazu verlaufenden zahnartigen Vorsprung 15 ausgestattet. Der zahnartige Vorsprung 15 liegt im mittleren Bereich der Vertiefung 14.

Das gegenüberliegende Ende der Ringhälfte 13b ist mit einer gegenüber der Ausbildung der Ringhälfte 13a um 90^{o} versetzten Ausbildung eines zahnartigen Vorsprunges 16 und einer entsprechenden zahnlückenartigen Vertiefung 17 ausgestattet, so daß sich im Schließzustand ein Formschluß zwischen den beiden Enden der Ringhälften 13a und 13b ergibt, der eine Verschiebung quer zur Schließrichtung der beiden Ringhälften 13a und 13b sicher verhindert.

Die Verformungen der beiden Enden der Ringhälften 13a und 13b können spanlos durchgeführt werden, beispielsweise durch Stanzvorgänge.

Bei dem Ausführungsbeispiel der Neuerung gemäß den Fig. 3 sowie 10 bis 15 ist wiederum die Ringhälfte 13a mit einer zahnlückenartigen Vertiefung 14 ausgestattet. Rechtwinklig dazu weist das Ende der Ringhälfte 13a zahnartige Vorsprünge 15 auf, die sich versetzt zueinander zu beiden Seiten einer rechtwinklig zur Mittelachse der Vertiefung 14 verlaufenden gedachten Achse befinden.

Das Ende der Ringhälfte 13b ist mit einem zahnartigen Vorsprung 16 ausgestattet, der in die Vertiefung 14 der anderen Ringhälfte 13a eingreift. Weiterhin weist die Ringhälfte 13b in ihrem Endbereich zwei den Vorsprüngen 15 der anderen Ringhälfte 13a entsprechende Vertiefungen 17 auf. Die Vorsprünge 15 der Ringhälfte 13a greifen in Schließstellung in die Vertiefungen 17 der Ringhälfte 13b ein. Auch bei dieser Konstruktion ist eine Verschiebung der in Schließstellung befindlichen Ringhälften 13a und 13b quer zur Schließrichtung nicht mehr möglich. Darüber hinaus können auch die Vorsprünge 15 und 16 sowie die Vertiefungen 14 und 17 durch spanlose Formgebung angebracht werden.

## Patentansprüche

1. Vorrichtung zum Aufreihen von gelochten Blättern, bestehend aus einem mit einer buchförmigen Einbanddecke verbindbaren, federnden Mechanikdeckel (11), im Mechanikdeckel (11) federnd abgestützten Tragteilen (12), sowie mindestens zwei aus Metalldraht hergestellten und jeweils aus zwei Ringhälften (13a,13b) bestehenden Ringteilen (13), wobei die Ringhälften (13a,13b) jedes Ringteiles (13) einerseits an den Tragteilen (12) befestigt sind und an ihren anderen, in Schließstellung aneinanderliegenden Enden mit in zwei verschiedenen Achsrichtungen verlaufenden und ineinandergreifenden Ausformungen versehen sind, wobei die ineinandergreifenden Ausformungen der Ringhälften (13a,13b) als Verzahnungen mit in Schließstellung aneinanderliegenden, ebenen Flächen ausgebildet sind, wobei jeweils eine Ringhälfte (13a,13b) mit einer zahnlückenartigen Vertiefung (14,17) sowie einem in einer davon abweichenden Achsrichtung verlaufenden zahnartigen Vorsprung (15,16) versehen ist, während die jeweils andere Ringhälfte (13a,13b) mit einer entsprechend versetzten Vertiefung (14,17) und einem entsprechend versetzten Vorsprung (15,16) ausgestattet ist, **dadurch** **gekennzeichnet,** daß die in Schließstellung aneinanderliegenden ebenen Flächen der Verzahnung parallel beziehungsweise durch spanlose Formgebung bedingte minimale Abweichungen nahezu parallel zur Schließrichtung der beiden Ringhälften (13a,13b) verlaufen.

2. Vorrichtung nach Anspruch 1, dadurch gekennzeichnet, daß die Achsrichtungen der Vertiefungen (14,17) um 90^{o} gegenüber der Achsrichtung der Vorsprünge (15,16) versetzt sind.

3. Vorrichtung nach Anspruch 1 oder 2, dadurch gekennzeichnet, daß der zahnartige Vorsprung (15) einer Ringhälfte (13a) sich im mittleren Bereichs seiner zahnlückenartigen Vertiefung (14) befindet und die Vertiefung (17) der anderen Ringhälfte (13b) entsprechend im mittleren Bereich ihres zahnartigen Vorsprunges (16) angeordnet ist.

4. Vorrichtung nach Anspruch 1 oder 2, dadurch gekennzeichnet, daß die Vorsprünge (15) der einen Ringhälfte (13a) außerhalb ihrer zahnlückenartigen Vertiefung (14) vorgesehen sind und das Ende der anderen Ringhälfte (13b) mit entsprechend außerhalb des Vorsprunges (16) angeordneten Vertiefungen (17) ausgestattet ist.

## Claims

1. A device for binding perforated sheets, comprising a springy mechanism cover (11) which can be connected to a book-shaped binder cover, carrier members (12) which are springily supported in the mechanism cover (11), and at least two ring members (13) which are made from metal wire and which each comprise two ring halves (13a, 13b), wherein the ring halves (13a, 13b) of each ring member (13) are secured on the one hand to the carrier members (12) and at their other ends which bear against each other in the closed position are provided with interengaging shaped portions which extend in two different axial directions, wherein the interengaging shaped portions of the ring halves (13a, 13b) are in the form of tooth configurations with flat surfaces which bear against each other in the closed position, wherein a respective ring half (13a, 13b) is provided with a tooth gap-like recess (14, 17) and a tooth-like projection (15, 16) which extends in an axial direction deviating therefrom, while the respective other ring half (13a, 13b) is provided with a correspondingly displaced recess (14, 17) and a correspondingly displaced projection (15, 16), characterised in that that the flat surfaces of the tooth configuration, which bear against each other in the closed position, extend parallel or minimal deviations caused by non-cutting shaping extend almost parallel to the closing direction of the two ring halves (13a, 13b).

2. A device according to claim 1 characterised in that the axial directions of the recesses (14, 17) are displaced through 90° relative to the axial direction of the projections (15, 16).

3. A device according to claim 1 or claim 2 characterised in that the tooth-like projection (15) of a ring half (13a) is in the middle region of its tooth gap-like recess (14) and the recess (17) of the other ring half (13b) is correspondingly arranged in the middle region of its tooth-like projection (16).

4. A device according to claim 1 or claim 2 characterised in that the projections (15) of the one ring half (13a) are provided outside its tooth gap-like recess (14) and the end of the other ring half (13b) is provided with recesses (17) which are correspondingly arranged outside the projection (16).

## Revendications

1. Dispositif de rangement pour feuilles perforées, comprenant un support mécanique à ressorts (11) pouvant être relié à une couverture en forme de livre, des parties porteuses (12) fixées élastiquement dans le support mécanique (11), ainsi qu'au moins deux anneaux de fil métallique (13) composés chacun de deux demi-anneaux (13a, 13b), les demianneaux (13a, 13b) de chaque anneau (13) étant d'une part fixés sur les parties porteuses (12) et présentant d'autre part sur leurs autres extrémités, adjacentes en position fermée, des formes s'étendant dans deux directions axiales différentes et s'emboîtant, les formes s'emboîtant des demianneaux (13a, 13b) étant conformées en dentures présentant des surfaces planes adjacentes s'emboîtant en position fermée, un demi-anneau (13a, 13b) étant respectivement muni d'une cavité (14, 17) semblable à un entredent ainsi que d'une saillie (15, 16) semblable à une dent s'étendant dans une autre direction axiale, tandis que l'autre demi-anneau (13a, 13b) est respectivement muni d'une cavité (14, 17) et d'une saillie (15, 16) décalées de façon correspondante, caractérisé en ce que les surfaces planes de la denture, adjacentes en position fermée sont parallèles ou sensiblement parallèles - à cause des divergences minimales causées par le formage - à la direction de fermeture des deux demi-anneaux (13a, 13b).

2. Dispositif selon la revendication 1, caractérisé en ce que les directions axiales des cavités (14, 17) sont décalées de 90° par rapport à la direction axiale des saillies (15, 16).

3. Dispositif selon la revendication 1 ou 2, caractérisé en ce que la saillie en forme de dent (15) d'un demi-anneau (13a) se trouve dans la zone médiane de sa cavité en forme d' entredent (14) et en ce que la cavité (17) de l'autre demianneau (13b) est située de façon correspondante dans la zone médiane de sa saillie en forme de dent (16).

4. Dispositif seion la revendication 1 ou 2, caractérisé en ce que les saillies (15) d'un demi-anneau (13a) sont prévues en-dehors de leur cavité en forme d'entredent (14) et en ce que l'extrémité de l'autre demi-anneau (13b) est équipée de cavités (17) situées de façon correspondante en-dehors de la saillie (16).
